# FASCICULE DE BREVET EUROPEEN

(11) **EP 0 064 313 B1**
(45) Date de publication et mention de la délivrance du brevet: **30.07.1986**
(21) Numéro de dépôt: 82200487.5
(22) Date de dépôt: 23.04.1982
(51) Int. Cl.: H01Q 1/38, H01Q 21/24

(54) **Elément rayonnant ou récepteur de signaux hyperfréquences à polarisations circulaires et antenne plane hyperfréquence comprenant un réseau de tels éléments**
Mikrowellenstrahlerelement für Zirkularpolarisation und ebene Mikrowellenantenne mit einer Gruppe solcher Elemente
Circularly polarised microwave radiating element and flat microwave antenna using an array of such elements

(30) Priorité: 04.05.1981 FR 8108780
(43) Date de publication de la demande: 10.11.1982
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: de Ronde, François, F-75007 Paris (FR)
(74) Mandataire: Landousy, Christian

## Description

La présente invention concerne un élément récepteur de signaux hyperfréquences à polarisations circulaires, réalisé en structure plane selon la technique du circuit imprimé associé à un support diélectrique, ainsi qu'une antenne plane comprenant un réseau de tels éléments. Il va de soi qu'étant donné le caractère de réciprocité d'une antenne, un élément de réception (ou une antenne composée d'un réseau d'éléments de réception) est capable de fonctionner en élément rayonnant (en antenne rayonnante) sans aucune modification de ses caractéristiques. Cette remarque reste valable sans exception tout au long de la description qui va suivre, et le mot réception peut toujours être remplacé par le mot émission.

La demande de brevet français FR-A-2 408 921 décrit bien une antenne comprenant d'une part des éléments rayonnants ou récepteurs de signaux hyperfréquences et d'autre part, associées à ceux-ci, des structures de terminaison de ligne de transmission hyperfréquence. Mais cette structure de terminaison ne permet la réception que de signaux hyperfréquences d'un seul type de polarisation circulaire et, par ailleurs, les éléments rayonnants et récepteurs sont constitués d'un jeu de trois fentes annulaires fonctionnant de façon différente et plus complexe que les éléments prévus dans le cas présent.

Le but de l'invention est de proposer une nouvelle structure d'élément de réception de signaux hyperfréquences, ces signaux pouvant être indifféremment à polarisation circulaire gauche ou à polarisation circulaire droite, ainsi qu'une antenne composée de tels éléments.

L'invention concerne d'abord, à cet effet, un élément récepteur de signaux hyperfréquences à polarisations circulaires réalisé en structure plane selon la technique du circuit imprimé associé à un support diélectrique, ou, selon le principe de réciprocité des antennes, un élément rayonnant de tels signaux réalisé de façon similaire, ledit élément comprenant d'une part deux couches diélectriques planes superposées (12) et (13) comportant chacune sur leur face extérieure une surface électriquement conductrice (14) ou (15) qui constitue un plan dit de masse et d'autre part, dans le plan médian (10) situé entre ces couches, deux lignes triplaques distinctes (3) et (4) de transmission hyperfréquence dont les extrémités, dites premières, sont respectivement disposées suivant deux axes sensiblement perpendiculaires et radiaux, caractérisé en ce qu'il est prévu dans chacune des surfaces conductrices des évidements circulaires coaxiaux avec un diamètre voisin de la moitié de la longueur d'onde des signaux à recevoir, ces évidements laissant apparaître les couches diélectriques (12) et (13) et étant situés en regard desdites premières extrémités de ligne pour réaliser avec celles-ci un couplage permettant la transmission des signaux hyperfréquences à recevoir, et en ce que chacune des deux autres extrémités, dites deuxièmes, des lignes triplaques (3) et (4) constitue une connexion destinée à être reliée aux circuits électroniques de réception.

Dans un mode particulier de réalisation de l'invention, l'élément récepteur comprend également dans le même plan médian au moins deux dipôles constitués chacun d'un ruban électriquement conducteur de longueur sensiblement égale à la moitié de la longueur d'onde des signaux à recevoir et disposés suivant lesdits axes pour permettre un couplage effectif entre ces dipôles et les lignes triplaques de transmission correspondantes, une feuille isolante étant interposée entre, ces dipôles pour. séparer électriquement l'une de l'autre au moins les portions de ces deux dipôles qui sont en regard l'une de l'autre, et cette paire de dipôles étant située en regard des évidements.

Quel que soit le mode de réalisation choisi, l'une et l'autre de ces deux structures possèdent les mêmes avantages essentiels, à savoir la possibilité de recevoir des signaux à polarisation circulaire gauche ou droite en même temps, et l'absence quasi totale de couplage entre les circuits correspondant à ces deux types de signaux reçus puisqu'au centre des dipôles, le couplage n'est que capacitif, et là où justement le champ électrique est nul ou très faible.

L'invention concerne également une antenne à réseau d'éléments récepteurs tels que définis précédemment, et comprenant la structure symétrique suivante :
A) dans un plan médian, un ensemble de (m x n) paires de dipôles répartis en premiers et deuxièmes dipôles disposés respectivement suivant deux axes pratiquement perpendiculaires, les premiers dipôles d'une part, les deuxièmes dipôles d'autre part, étant parallèles les uns aux autres d'une paire de dipôles à l'autre ;
B) dans le même plan médian, deux réseaux plans distincts de lignes triplaques de transmission hyperfréquence composés chacun d'une succession d'étages de combinaison des signaux reçus, les (m x n) extrémités de chacun de ces réseaux étant situées en regard d'une extrémité des (m x n) premiers dipôles pour l'un des réseaux et d'une extrémité des (m x n) deuxièmes dipôles pour l'autre réseau de façon à réaliser entre chaque réseau et les (m x n) dipôles qui lui sont associés un couplage capacitif suffisant pour permettre la transmission des signaux hyperfréquences à recevoir, et l'extrémité opposée de chacun de ces deux réseaux constituant une connexion destinée à être reliée aux circuits électroniques du dispositif de réception ;
C) de part et d'autre de ce même plan médian, deux couches diélectriques planes comportant chacune sur leur face extérieure une surface électriquement conductrice qui constitue un plan dit de masse et, dans chacune de ces surfaces conductrices, (m x n) évidements non conducteurs laissant apparaître la couche diélectrique correspondante et situés en regard des (m x n) paires de dipôles.

Une antenne en structure dite stripline ou triplaque est déjà décrite dans le brevet des Etats-Unis d'Amérique n° 4 170 013, déposé le 28 juillet 1978 et délivré le 2 octobre 1979 au nom des Etats-Unis d'Amérique représentés par le Secrétaire à la Marine, mais ne peut en aucun cas s'appliquer, contrairement au mode de réalisation d'antenne qui vient d'être proposé, à la réception de signaux hyperfréquences susceptibles d'être à polarisation circulaire gauche ou droite en même temps. Par ailleurs, la structure des éléments récepteurs de l'antenne décrite dans ce brevet est celle d'éléments à dipôles magnétiques, et non électriques.

D'autres particularités et avantages des éléments et antennes réalisés conformément à l'invention apparaîtront plus précisément dans la description qui suit et dans les dessins annexés, donnés à titre d'exemples non limitatifs et dans lesquels :
la figure 1a est une vue de dessus d'un élément de réception conforme à l'invention et la figure 1 une coupe suivant l'axe bb de la figure la ;
la figure 2 montre deux dipôles dans lesquels ont été prévus des évidements non conducteurs 20 autour du point d'intersection des axes de disposition des dipôles ;
la figure 3a est une vue de dessus d'une antenne plane comprenant un réseau d'éléments récepteurs conformes à l'invention et la figure 3b une coupe suivant l'axe bb de la figure 3a ; et
la figure 4 montre une variante de réalisation de l'élément de réception selon l'invention.

L'élément récepteur représenté sur les figures 1a et 1b est réalisé selon la technique du circuit imprimé associé à un support diélectrique et comprend la structure plane symétrique suivante. Dans un premier plan 10, dit médian et qui constitue un plan de symétrie pour la structure décrite, sont prévus deux dipôles complètement distincts 1 et 2, constitués chacun d'un ruban électriquement conducteur dont la longueur est sensiblement égale à la moitié de la longueur d'onde des signaux hyperfréquences devant être reçus. Ces dipôles 1 et 2 sont ici disposés en croix électriquement symétrique, suivant deux axes perpendiculaires, et séparés par une mince feuille isolante 11 (les dimensions de cette feuille peuvent, si on le veut, être limitées à celles nécessaires pour isoler l'une de l'autre les portions des dipôles qui sont effectivement en regard l'une de l'autre).

Ce même plan médian 10 contient aussi deux lignes triplaques 3 et 4, destinées à assurer la transmission des signaux reçus par les dipôles vers un dispositif de réception non représenté. Ces deux lignes 3 et 4 doivent être indépendantes et n'ont aucune liaison électrique entre elles. Une première extrémité 3a de la ligne 3 est située en regard d'une extrémité du dipôle 1 et alignée avec lui, de façon à réaliser avec ce dipôle un couplage capacitif et, de même, une première extrémité 4a de la ligne 4 est située en regard d'une extrémité du dipôle 2 et alignée avec lui, pour réaliser également un couplage capacitif. Les deuxièmes extrémités 3b et 4b de la ligne 3 et de la ligne 4 sont équipées de connecteurs 5 et 6 respectivement et constituent chacune une connexion destinée à être reliée aux circuits électroniques de réception, non représentés.

Pour compléter cette structure, l'élément récepteur comprend enfin, de part et d'autre du plan médian 10, deux couches diétectriques pia- nes 12 et 13 comportant chacune sur leur face extérieure une surface électriquement conductrice, 14 et 15 respectivement, qui constitue un plan de masse. Dans ces surfaces conductrices sont ménagés des évidements non conducteurs 7 et 8 respectivement, l'évidement 7 dans la surface 14 laissant apparaître la couche diélectrique 12 et l'évidement 8 dans la couche 15 laissant apparaître la couche diélectrique 13. Les évidements 7 et 8 sont circulaires, avec un diamètre légèrement supérieur à la longueur de chaque dipôle, et sont situés en regard des dipôles de telle façon que ceux-ci soient entièrement contenus dans le contour cylindrique que ces évidements délimitent.

L'élément ainsi proposé est intéressant à plusieurs égards : (a) les couplages lignes-dipôles et espace-dipôles peuvent être forts simultanément, grâce à la présence des plans de masse empêchant le rayonnement parasite des lignes triplaques de transmission et à celle des évidements autorisant la réception exclusivement en regard des dipôles ; (b) la réception est celle de signaux de polarisation circulaire aussi bien gauche que droite, puisque la structure proposée n'élimine aucune des deux possibilités, la séparation des uns ou des autres ne s'effectuant qu'ultérieurement ; (c) la coexistence de ces deux possibilités de réception de signaux de polarisations circulaires différentes s'accompagne d'une bonne isolation électrique entre les circuits correspondants, grâce à la séparation complète des deux dipôles 1 et 2 (à l'opposé de ce qui est décrit dans le brevet N° 4 054 874 déjà cité).

L'élément peut être équipé d'une surface métallique réflectrice 16, disposée d'un côté de l'élément (voir la figure 1b) et parallèlement au plan médian 10 de celui-ci. Cette disposition classique (voir par exemple la figure 2 de la demande de brevet français N° FR-A-2 408 921 renforce le rendement de réception, les ondes reçues qui atteignent ladite surface 16 étant renvoyées vers les dipôles. Ce renforcement est optimal si la distance entre cette surface 16 et le plan médian 10 est égale ou sensiblement égale au quart de la longueur d'onde associée à la fréquence des signaux utiles à recevoir (par égale, on entend électriquement équivalente compte tenu des milieux traversés ; entre la surface 16 et le plan 10, il y a en effet une couche d'air et une couche diélectrique, la couche 13).

Les caractéristiques suivantes peuvent également être adoptées, selon les nécessités :
a) si les rubans qui constituent les dipôles ont des longueurs différentes, chaque dipôle peut recevoir des signaux dont les fréquences sont, de façon correspondante, différentes.
b) si l'on donne aux extrémités des rubans une largeur supérieure à celle de leur zone centrale, chaque dipôle peut soit assurer la réception de signaux de même fréquence mais avec des dimensions un peu réduites par rapport au cas où la largeur de chaque dipôle reste constante, soit, à dimensions maintenues égales, assurer la réception de signaux de fréquence inférieure.
c) enfin on peut améliorer encore l'absence quasi totale de couplage entre les dipôles, (1) soit en les disposant l'un par rapport à l'autre de telle sorte que l'intersection des deux axes perpendiculaires suivant lesquels ils sont placés coïncide, pour chacun des dipôles, avec son minimum électrique, (2) soit même en ménageant (voir la figure 2) un petit évidement non conducteur 20 dans la surface de chaque dipôle autour du point correspondant à l'intersection de ces deux axes (en réduisant le couplage résiduel éventuel entre les dipôles, les évidements permettent de rendre encore plus mince la feuille isolante 11 dont une trop grande épaisseur pourrait perturber la symétrie de la structure de l'élément récepteur et diminuer les avantages de celle-ci), (3) soit en combinant ces deux dispositions.

L'élément qui vient d'être décrit peut, conformément à l'invention, être utilisé pour la réalisation d'une antenne plane hyperfréquence composée de tout un réseau de tels éléments, selon la même technique du circuit imprimé associé à un support diélectrique, avec la structure décrite ci-dessous en référence aux figures 3a et 3b.

Dans un premier plan médian 100 est prévu tout un ensemble de (m x n) paires de dipôles 1 _{m.n} et 2ₘ.ₙ (référencés de la même manière que les dipôles 1 et 2 de l'élément considéré isolément, mais avec les indices m, n pour les caractériser chacun, m et n étant, dans l'exemple ici considéré, égaux à 25, mais pouvant naturellement prendre d'autres valeurs). Dans chaque paire, les dipôles 1ₘ.ₙ et 2ₘ.ₙ sont, comme précédemment, disposés en croix électriquement symétrique, suivant deux axes perpendiculaires, mais en étant complètement distincts, avec une isolation électrique assurée là encore par une feuille isolante (soit une feuille unique de même surface que l'antenne complète, soit des morceaux de feuille isolante prévus seulement dans la zone des dipôles, ces morceaux pouvant eux-mêmes, éventuellement, être limités aux dimensions juste . suffisantes pour que les portions de dipôles qui sont en regard l'une de l'autre soient effectivement isolées l'une par rapport à l'autre).

Les 2-(m x n) dipôles (1ₘ.ₙ), (2ₘ.ₙ) sont constitués chacun d'un ruban conducteur dont la longueur électrique est sensiblement égale à la moitié de la longueur d'onde des signaux hyperfréquences à recevoir. Pour simplifier la description de leur disposition, les dipôles sont regroupés en (m x n) premiers dipôles 1_{m.n} et en (m x n) deuxièmes dipôles 2ₘ.ₙ. tous les premiers dipôles d'une part étant parallèles les uns aux autres d'une paire de dipôles à l'autre, tous les deuxiè--mes dipôles d'autre part étant également parallèles les uns aux autres d'une paire de dipôles à l'autre.

Le plan médian 100 contient, en plus des (m x n) paires de dipôles, l'association de deux réseaux de lignes triplaques de transmission hyperfréquence, non représentés pour simplifier les figures. Ces réseaux sont, comme les lignes 3 et 4, électriquement indépendants l'un de l'autre, destinés à assurer la transmission des signaux reçus par les dipôles vers le dispositif de réception (non représenté), et composés à cet effet chacun d'une succession d'étages de combinaison des signaux reçus. De tels réseaux sont connus dans de nombreuses réalisations (voir, à titre d'exemple non limitatif, le réseau représenté sur la figure 1 de la demande de brevet français N° 2 050 408). Les (m x n) premières extrémités d'un des réseaux sont situées en regard d'une extrémité des (m x n) dipôles 1_{m.n} (la même pour tous ces dipôles) et alignées chacune avec l'extrémité de dipôle correspondante, de façon à réaliser avec les dipôles concernés un couplage capacitif ; de même, les (m x n) premières extrémités de l'autre réseau sont situées en regard d'une extrémité des (m x n) dipôles 2ₘ.ₙ et alignées avec elles respectivement, pour réaliser également un couplage capacitif des dipôles aux réseaux. L'extrémité opposée, ou deuxième extrémité, du premier réseau est le point de convergence de toutes les lignes de transmission composant ce réseau ; elle est équipée d'un premier connecteur et constitue une connexion destinée à être reliée aux circuits électroniques du dispositif de réception ; il en est de même pour la deuxième extrémité du deuxième réseau, équipée d'un deuxième connecteur.

Pour compléter ladite structure, l'antenne comprend enfin, de part et d'autre du plan médian 100, deux couches diélectriques planes 112 et 113 comportant chacune sur leur face extérieure une surface électriquement conductrice, 114 et 115 respectivement, qui constitue un plan de masse. Ces surfaces conductrices 114 et 115 comprennent chacune un ensemble de (m x n) évidements non conducteurs laissant apparaître la couche diélectrique 112 ou 113 correspondante. Ces évidements 107 _{m,n} et 108_{m.n} sont circulaires, avec un diamètre légèrement supérieur à la longueur des dipôles et sont situés en regard de ceux-ci, de telle façon que chaque paire de dipôles soit entièrement contenue dans le contour cylindrique délimité par les évidements correspondants.

L'antenne ainsi proposée présente les mêmes avantages que l'élément unique décrit précédemment (qualité des couplages utiles, absence quasi totale de couplages nuisibles, possibilité de réception simultanée de signaux à polarisation circulaire gauche ou droite, variantes dans les caractéristiques des dipôles, etc...)

Bien entendu, la présente invention n'est pas limitée aux exemples de réalisation qui viennent d'être décrits et représentés, à partir desquels d'autres variantes peuvent encore être proposées sans pour cela sortir du cadre de l'invention.

En particulier, l'élément et l'antenne tels que décrits comprennent des dipôles, mais une réalisation sans dipôles (toutes choses presque égales par ailleurs) peut être proposée, avec les mêmes avantages essentiels rappelés ci-dessus. Dans ce cas, les dimensions des évidements sont telles que ceux-ci deviennent des diaphragmes résonnants pour la fréquence des signaux à recevoir, l'intensité du couplage diaphragmes- lignes triplaques étant alors liée à l'importance de la pénétration de l'extrémité de ces lignes dans le contour cylindrique limité par les évidements.

D'autre part, lorsque les dipôles sont prévus, leur inclinaison reste semblable d'une paire à l'autre, mais peut être choisie de diverses façons, une des orientations les plus intéressantes étant celle où les dipôles sont inclinés à 45 degrés, ce qui permet une mise en place symétrique des premier et deuxième réseaux de lignes triplaques.

Si l'élément ou l'antenne selon l'invention est équipé d'une surface réflectrice métallique telle que 16 (voir l'élément de la figure 1b), cette surface peut, notamment pour éviter tout couplage entre éléments récepteurs voisins, être limitée par (m x n) parois métalliques latérales de diamètre légèrement supérieur à celui des évidements. Ces parois sont perpendiculaires à la surface réflectrice qui constitue maintenant une paroi de fond et placées sur le plan de masse de la couche diélectrique correspondante (voir la figure 4 où un élément est représenté équipé d'une telle paroi 17). L'élément ou l'antenne peut aussi être équipé, notamment pour éviter tout rayonnement horizontal d'un élément récepteur à l'autre, d'une couronne métallique 18 de diamètre identique à celui de la paroi 17 et placée sur le plan de masse de l'autre couche diélectrique.

Quel que soit le mode de réalisation retenu, l'élément et l'antenne qui ont été décrits précédemment trouvent une application essentielle dans le domaine de la télévision transmise par satellites, pour l'équipement des systèmes de réception de ces signaux de télévision.

## Revendications

1. Elément récepteur de signaux hyperfréquences à polarisations circulaires réalisé en structure plane selon la technique du circuit imprimé associé à un support diélectrique, ou, selon le principe de réciprocité des antennes, élément rayonnant de tels signaux réalisé de façon similaire, ledit élément comprenant d'une part deux couches diélectriques planes superposées (12) et (13) comportant chacune sur leur face extérieure une surface électriquement conductrice (14) ou (15) qui constitue un plan dit de masse et d'autre part, dans le plan médian (10) situé entre ces couches, deux lignes triplaques distinctes (3) et (4) de transmission hyperfréquence dont les extrémités, dites premières, sont respectivement disposées suivant deux axes sensiblement perpendiculaires et radiaux, caractérisé en ce qu'il est prévu dans chacune des surfaces conductrices des évidements circulaires coaxiaux avec un diamètre voisin de la moitié de la longueur d'onde des signaux à recevoir, ces évidements laissant apparaître les couches diélectriques (12) et (13) et étant situés en regard desdites premières extrémités de ligne pour réaliser avec celles-ci un couplage permettant la transmission des signaux hyperfréquences à recevoir, et en ce que chacune des deux autres extrémités, dites deuxièmes, des lignes triplaques (3) et (4) constitue une connexion destinée à être reliée aux circuits électroniques de réception.

2. Elément selon la revendication 1, caractérisé en ce qu'il comprend également dans le même plan médian (10) au moins deux dipôles (1) et (2), constitués chacun d'un ruban électriquement conducteur de longueur sensiblement égale à la moitié de la longueur d'onde des signaux à recevoir et disposés suivant lesdits axes pour permettre un couplage effectif entre ces dipôles et les lignes triplaques de transmission correspondantes (3) et (4), une feuille isolante (11) étant interposée entre ces dipôles pour séparer électriquement l'une de l'autre au moins les portions de ces deux dipôles qui sont en regard l'une de l'autre, et cette paire de dipôles étant située en regard des évidements.

3. Elément selon la revendication 2, caractérisé en ce que les rubans constituant les dipôles (1) et (2) ont des longueurs différentes mais voisines.

4. Elément selon l'une des revendications 2 et 3, caractérisé en ce que les rubans constituant les dipôles (1) et (2) sont plus larges à leurs extrémités que dans leur zone centrale.

5. Elément selon l'une des revendications 2 à 4, caractérisé en ce qu'en vue de dessus l'intersection des deux axes suivant lesquels sont disposés les dipôles (1) et (2) coïncide pour chaque dipôle avec son minimum électrique.

6. Elément selon l'une des revendications 2 à 5, caractérisé en ce qu'un petit évidement non conducteur (20) est prévu dans la surface de chaque dipôle (1) ou (2), autour du point correspondant à l'intersection des deux axes suivant lesquels sont disposés ces dipôles.

7. Antenne plane hyperfréquence à réseau d'éléments récepteurs conformes à la revendication 1, caractérisée en ce qu'elle comprend la structure symétrique suivante :
(A) deux couches diélectriques planes , superposées (112) et (113) comportant chacune sur leur face extérieure une surface électriquement conductrice (114) ou (115) qui constitue un plan dit de masse et, dans chacune de ces surfaces conductrices, (m x n) évidements non conducteurs (107m,"), (108_{m.n}) laissant apparaître la couche diélectrique correspondante et situés deux à deux en regard les uns des autres ;
(B) dans le plan médian (100) situé entre les deux couches (112) et (113), deux réseaux plans distincts de lignes triplaques de transmission hyperfréquence composés chacun d'une succession d'étages de combinaison des signaux reçus, les (m x n) extrémités de chacun de ces réseaux étant situées suffisamment en regard des 2.(m x n) évidements pour réaliser avec ceux-ci un couplage permettant la transmission des signaux hyperfréquences à recevoir, et l'extrémité opposée de chacun de ces deux réseaux constituant une connexion destinée à être reliée aux circuits électroniques du dispositif de réception.

8. Antenne plane hyperfréquence à réseau d'éléments récepteurs conformes à l'une des revendications 2 à 6, caractérisée en ce qu'elle comprend la structure symétrique suivante :
A) dans un plan médian (100) un ensemble de (m x n) paires de dipôles répartis en premiers et deuxièmes dipôles (1ₘ.ₙ) et (2ₘ.ₙ) disposés respectivement suivant deux axes pratiquement perpendiculaires, les premiers dipôles (1ₘ.ₙ) d'une part, les deuxièmes dipôles (2ₘ,ₙ) d'autre part, étant parallèles les uns aux autres d'une paire de dipôles à l'autre ;
B) dans le même plan médian (100), deux réseaux plans distincts de lignes triplaques de transmission hyperfréquence composés chacun d'une succession d'étages de combinaison des signaux reçus, les (m x n) extrémités de chacun de ces réseaux étant situées en regard d'une extrémité des (m x n) premiers dipôles (1_{m,n}) pour l'un des réseaux et d'une extrémité des (m x n) deuxièmes dipôles (2m,") pour l'autre réseau de façon à réaliser entre chaque réseau et les (m x n) dipôles qui lui sont associés un couplage capacitif suffisant pour permettre la transmission des signaux hyperfréquences à recevoir, et l'extrémité opposée de chacun de ces deux réseaux constituant une connexion destinée à être reliée aux circuits électroniques du dispositif de réception ;
C) de part et d'autre de ce même plan médian (100), deux couches diélectriques planes (112) et (113) comportant chacune sur leur face extérieure une surface électriquement conductrice (114) ou (115) qui constitue un plan dit de masse et, dans chacune de ces surfaces conductrices, (m x n) évidements non conducteurs (7ₘ,ₙ) ou (8ₘ.ₙ) laissant apparaître la couche diélectrique correspondante et situés en regard des (m x n) paires de dipôles.

9. Antenne selon l'une des revendications 7 et 8, caractérisée en ce qu'elle comprend (m x n) couronnes métalliques (18) de contour semblable à celui des évidements non conducteurs (7ₘ,ₙ) situés du côté correspondant, ces couronnes reposant sur le plan de masse et lui étant perpendiculaires.

## Claims

1. A receiving element for circularly polarised high-frequency signals realised in a planar structure in accordance with the printed circuit technology on a dielectric support, or, in accordance with the reciprocity principle of the antennas, an element radiating such signals realised in a similar fashion, said element comprising two superposed planar dielectric layers (12) and (13), each layer having on its outer surface an electrically conducting surface (14) or (15) forming a plane which is commonly referred to as a ground plane, and also having, in the median plane (10) between the two layers, two distinct strip-lines (3) and (4) for high-frequency transmission, whose first ends are respectively disposed along two substantially perpendicular and radial axes, characterized in that in each conducting surface coaxial circular cavities are provided having a diameter approximately half the wavelength of the signals to be received, these cavities exposing the dielectric layers (12) and (13) and being situated opposite said first line ends for forming therewith a coupling allowing the transmission of the high-frequency signals to be received, and. in that each of the two other ends, called the second ends of the strip lines (3) and (4) form a connection intended to be connected to electronic receiving circuits.

2. An element as claimed in Claim 1, characterized in that it also comprises in the same median plane (10) at least two dipoles (1) and (2) each in the form of an electrically conducting strip having a length which is substantially equal to half the wavelength of the signals to be received and provided along said axes to allow an effective coupling between these dipoles and the corresponding transmission strip-lines (3) and (4), an insulating sheet (11) being inserted between these dipoles for electrically separating from each other at least those portions of these two dipoles which are facing each other, this pair of dipoles being located opposite the cavities.

3. An element as claimed in Claim 2, characterized in that the strips forming the dipoles (1) and (2) have different, but not much different, lengths.

4. An element as claimed in one of the Claims 2 and 3, characterized in that the strips forming the dipoles (1) and (2) are wider at their ends than in their central region.

5. An element as claimed in one of Claims 2 to 4, characterized in that in top view the intersection of the two axes along which the dipoles (1) and (2) are arranged coincides for each dipole with its electrical minimum.

6. An element as claimed in anyone of the Claims 2 to 5, characterized in that a small non-conducting cavity (20) is provided in the surface of each dipole (1) or (2), around the point corresponding to the intersection of the two axes along which these dipoles are arranged.

7. A planar high-frequency antenna formed from a network of receiving elements in accordance with Claim 1, characterized in that the antenna comprises the following symmetrical structure :
(A) two superposed planar dielectric layers (112) and (113), each having on its exterior surface an electrically conducting surface (114) or (115) which constitute a plane which is commonly referred to as a ground plane, and, in each of these conducting surfaces (m x n) non-conducting cavities (107_{m,n}), (108ₘ.ₙ) exposing the corresponding dielectric layer and being situated pair-wise with respect to each other ;
(B) in the median plane (100) between the two layers (112) and (113), two distinct planar networks of high-frequency strip-lines each formed by a sequence of combining stages of the received signals, the (m x n) ends of each network being located opposite the 2.(m x n) cavities to realise therewith a coupling allowing the transmission of the high-frequency signals to be received, and the opposite end of each of these two networks forming a connection intended to be connected to electronic circuits of the receiving apparatus.

8. A planar high-frequency antenna formed by networks of receiving elements, each element as claimed in anyone of the Claims 2 to 6, characterized in that the antenna comprises the following symmetrical structure :
(A) in a median plane (100) an assembly of (m x n) pairs of dipoles divided into first and second dipoles (1 _{m,n}) and (2m,") arranged respectively along two substantially perpendicular axes, the first dipoles (1_{m.n}) on the one hand and the second dipoles (2ₘ.ₙ) on the other hand being in parallel with each other in pairs of dipoles ;
(B) in the same median plane (100), two distinct planar networks of high-frequency transmission strip-lines, each formed by a sequence of combining stages for the received signal, the (m x n) ends of each network being located opposite an end of the (m x n) first dipoles (1 m.n) for one of the networks and opposite an end of the (m x n) second dipoles (2ₘ.ₙ) for the other network, so as to realise an adequate capacitive coupling between each network and the (m x n) dipoles associated therewith to enable the transmission of the high-frequency signals to be received, and the opposite end of each of these two networks forming a connection intended to be connected to the electronic circuits of the receiving apparatus ;
(C) on both sides of the same median plane (100) two planar dielectric layers (112) and (113) each having on the exterior surface an electrically conducting surface (114) or (115) which forms a plane which is commonly referred to as a ground plane and, in each of these conducting surfaces (m x n) non-conducting cavities (7ₘ,ₙ) or (8ₘ.ₙ) exposing the corresponding dielectric layer and being situated opposite the (m x n) pairs of dipoles.

9. An antenna as claimed in one of the Claims 7 and 8, characterized in that it comprises (m x n) metal collars (18) having a contour identical to the contours of the non-conducting cavities (7ₘ,ₙ) located on the corresponding sides, these collars being supported by the ground plane and being perpendicular thereto.

## Patentansprüche

1. Empfangselement für kreispolarisierte HF-Signale, ausgebildet in einer flachen Struktur entsprechend der gedruckten Schaltungstechnologie auf einem dielektrischen Träger oder entsprechend dem reziproken Prinzip von Antennen, wobei das Strahlungselement derartiger Signale auf ähnliche Weise ausgebildet ist, wobei dieses genannte Element einerseits zwei überlagerte flache dielektrische Schichten, (12) und (13) aufweist, die je an der äusseren Oberfläche eine elektrisch leitende Fläche (14) oder (15) haben, die eine Fläche bilden, die als Masse bezeichnet wird und andererseits in der mittleren Ebene (10) zwischen diesen Schichten zwei Streifenleitungen (3) und (4) für HF-Übertragung, wobei die Enden, die als erste Enden bezeichnet werden, sich entsprechend zwei im wesentlichen senkrecht aufeinander stehenden Achsen erstrecken, dadurch gekennzeichnet, dass es in jeder der leitenden Flächen koaxiale Hohräume gibt mit einem Durchmesser nahezu der halben Wellenlänge der zu empfangenen Signale, wobei diese Hohlräume die dielektrischen Schichten (12) und (13) erscheinen lassen und gegenüber den genannten ersten Enden des Streifens liegen um mit denselben eine Kopplung zu verwirklichen zum Übertragen der zu empfangenden HF-Signale und dass jedes der zwei anderen Enden, die als zweite Enden bezeichnet werden, der Streifenleitungen (3) und (4) eine Verbindung mit elektronischen Empfangsschaltungen bildet.

2. Element nach Anspruch 1, dadurch gekennzeichnet, dass es in derselben mittleren Ebene (10) wenigstens zwei Dipole (1) und (2) enthält, je in Form eines elektrisch leitenden Streifens mit einer Länge, die im wesentlichen der halben Wellenlänge der zu empfangenden Signale entspricht und angeordnet entsprechend den genannten Achsen um eine effektive Kopplung zwischen diesen Dipolen und den entsprechenden Streifenleitungen (3) und (4) zu verwirklichen, wobei zwischen diesen Dipolen eine isolierende Folie (11) vorgesehen ist um wenigstens diejenigen Teile dieser zwei Dipole elektrisch voneinander zu trennen, die gegenüber einander liegen und wobei dieses Dipolpaar gegenüber den Hohlräumen angeordnet ist.

3. Element nach Anspruch 2, dadurch gekennzeichnet, dass die Streifen, die die Dipole (1) und (2) bilden, unterschiedliche aber nicht zu sehr verschiedene Längen aufweisen.

4. Element nach einem der Ansprüche 2 und 3, dadurch gekennzeichnet, dass die Streifen, die die Dipole (1) und (2) bilden, an ihren Enden breiter sind als im zentralen Teil.

5. Element nach einem der Ansprüche 2 bis 4, dadurch gekennzeichnet, dass in Draufsicht der Schnittpunkt der zwei Achsen, entsprechend denen die Dipole (1) und (2) angeordnet sind, für jeden Dipol mit dem elektrischen Minimum zusammenfällt.

6. Element nach einem der Ansprüche 2 bis 5, dadurch gekennzeichnet, dass in der Oberfläche jedes Dipols (1) oder (2) um den Punkt, der mit dem Schnittpunkt der zwei Achsen, entsprechend denen diese Dipole angeordnet sind, zusammenfällt, ein kleiner nicht leitender Hohlraum (20) vorgesehen ist.

7. HF-Flachantenne mit einem Netzwerk von Empfangselementen konform Anspruch 1, dadurch gekennzeichnet, dass die Antenne die folgende symmetrische Struktur aufweist:
A) zwei aufeinander angeordnete flache dielektrische Schichten (112) und (113), die je an der äusseren Oberfläche eine elektrisch leitende Fläche (114) oder (115) aufweisen, die eine Fläche bildet, die als Masse bezeichnet wird und wobei in jeder dieser leitenden Oberflächen (m x n) nicht leitende Hohlräume (107 ₘ,ₙ) (108_{m.n}) vorgesehen sind, durch welche die entsprechende dielektrische Schicht sichtbar ist und paarweise in bezug aufeinander angeordnet sind ;
B) in der mittleren Ebene (100) zwischen den zwei Schichten (112) und (113) zwei flache Netzwerke von HF-Streifenleitungen, die je durch eine Folge von Kombinierstufen der empfangenen Signale gebildet werden, wobei die (m x n) Enden jedes Netzwerkes gegenüber den zweiten (m x n) Hohlräumen angeordnet sind, um mit denselben eine Kopplung zu verwirklichen, wodurch Übertragung von HF-Signalen möglich wird, und wobei das gegenüberliegende Ende jedes dieser zwei Netzwerke einen Anschluss bildet zur Verbindung mit den elektronischen Schaltungsanordnungen der Empfangsapparatur.

8. HF-Flachantenne mit einem Netzwerk von Empfangselementen, wobei jedes Element von den Ansprüchen 2 bis 6 abhängig ist, dadurch gekennzeichnet, dass die Antenne die folgende symmetrische Struktur aufweist :
A) in einer mittleren Ebene (100) ein Gefüge aus (m x n) Paaren von Dipolen, aufgeteilt in ersten und zweiten Dipolen (1 ₘ,ₙ) und (2ₘ.ₙ) entsprechend zwei im wesentlichen senkrechten aufeinanderstehenden Achsen angeordnet, wobei die ersten Dipole (1 ₘ,ₙ) einerseits und die zweiten Dipole (2ₘ. ₙ) andererseits parallel zueinander in Paaren von Dipolen angeordnet sind ;
B) in derselben mittleren Ebene (100) zwei planare Netzwerke von HF-Übertragungsstreifenleitungen, die je durch eine Folge von Kombinierstufen für HF-Signale gebildet werden, wobei die (m x n) Enden jedes Netzwerkes gegenüber einem Ende der (m x n) ersten Dipole (1 _{m,n}) angeordnet sind für eines der Netzwerke und gegenüber einem Ende der (m x n) zweiten Dipole (2ₘ.ₙ) für das andere Netzwerk, um eine einwandfreie kapazitive Kopplung zwischen jedem Netzwerk und dem (m x n) damit zusammenarbeitenden Dipolen zu verwirklichen um die Übertragung der HF-Signale zu ermöglichen und wobei das gegenüberliegende Ende jedes dieser zwei Netzwerke einen Anschluss bildet zur Kopplung mit elektronischen Schaltungsanordnungen ;
C) auf beiden Seiten dieser mittleren Ebene (100) zwei flache dielektrische Schichten (112) und (113), die je in der äusseren Oberfläche eine elektrisch leitende Oberfläche (114) oder (115) aufweisen, die eine Fläche bildet, die als Masse bezeichnet wird, und wobei jede dieser leitenden Flächen (m x n) nicht leitende Hohlräume (7ₘ,ₙ) oder (8ₘ,ₙ) aufweist, durch welche die entsprechende dielektrische Schicht sichtbar ist und gegenüber den (m x n) Paaren von Dipolen liegt.

9. Antenne nach einem der Ansprüche 7 und 8, dadurch gekennzeichnet, dass sie (m x n) Metallkragen (18) enthält mit einem Umriss entsprechend dem Umriss der nicht leitenden Hohlräume (7 _{m,n}), die an den entsprechenden Seiten liegen, wobei diese Kragen von der Erdungsfläche getragen werden und senkrecht darauf stehen.
